# EUROPÄISCHE PATENTANMELDUNG

(11) **EP 1 074 693 A2**
(43) Veröffentlichungstag der Anmeldung: **07.02.2001**
(21) Anmeldenummer: 99124143.1
(22) Anmeldetag: 02.12.1999
(51) Int. Cl.: F01B 3/00

(54) **Hubkolbenvorrichtung**

(30) Priorität: 04.08.1999 DE 19936809
(71) Anmelder: Schmidt, Elmer, 20253 Hamburg (DE)
(72) Erfinder: Schmidt, Elmer, 20253 Hamburg (DE)
(74) Vertreter: Patentanwälte Hauck, Graalfs, Wehnert, Döring, Siemons

(57) **Zusammenfassung**

Hubkolbenvorrichtung mit mindestens einem Kolben, der in einem Zylinder verdrehsicher geführt ist, einer um die Verschiebeachse des Kolbens drehbar gelagerten Walze, die mindestens eine um ihre Drehachse erstreckte, geschlossene Abrollkurve mit einem in Axialrichtung der Walze hin- und hergehenden Verlauf aufweist, mindestens einem fest mit dem Kolben verbundenen Lager, das quer zur Drehachse der Walze ausgerichtet ist und auf dem die Walze mit der Abrollkurve abrollbar ist, wodurch die Linearbewegung des Kolbens in einer Rotationsbewegung der Walze umwandelbar ist.

## Beschreibung

Die Erfindung betrifft eine Hubkolbenvorrichtung, insbesondere einen Verbrennungsmotor, einen Kompressor oder einen Generator.

Herkömmliche Hubkolben-Verbrennungsmotoren haben den Nachteil, daß sie aufwendige Teile wie Pleuelstangen und Kurbelwellen aufweisen und dementsprechend umständlich und teuer in der Herstellung sind.

Aus der Offenlegungsschrift DE-A-42 23 490 ist zwar schon ein Zweitakthubkolbenmotor bekannt geworden, bei welchem die Kolben verdrehsicher in einem Gehäuse geführt sind und die Linearbewegung der Kolben in eine Rotationsbewegung der Antriebswelle umgesetzt wird. Dieser Motor hat jedoch die Nachteile, daß er nur als Zweitakter konzipiert ist, dadurch immer noch eine schlechte Ausnutzung der Frischluft aufweist, die Hubbewegung umständlich in eine Drehbewegung umsetzt und dadurch hohe Reibungs- und Energieverluste hat.

Davon ausgehend liegt der Erfindung die Aufgabe zugrunde, einen Hubkolbenvorrichtung mit einer vorteilhaften Umsetzung der Hubbewegung in eine Drehbewegung zu schaffen.

Die Aufgabe wird durch eine Hubkolbenvorrichtung mit den Merkmalen des Anspruches 1 gelöst. Vorteilhafte Ausgestaltungen der Hubkolbenvorrichtung sind in den Unteransprüchen angegeben.

Die erfindungsgemäße Hubkolbenvorrichtung hat mindestens einen Kolben, der in einem Zylinder verdrehsicher geführt ist, eine um die Verschiebeachse des Kolbens drehbar gelagerte Walze, die mindestens eine um ihre Drehachse erstreckte, geschlossene Abrollkurve mit einem in Axialrichtung der Walze hin- und hergehenden Verlauf aufweist, mindestens ein fest mit dem Kolben verbundenes Lager, das quer zur Drehachse der Walze ausgerichtet ist und auf dem die Walze mit der Abrollkurve abrollbar ist, wodurch die Linearbewegung des Kolbens in eine Rotationsbewegung der Walze umwandelbar ist.

Diese Hubkolbenvorrichtung kann insbesondere mit nur einem Kolben in einem Zylinder ausgeführt sein. Besonders vorteilhaft ist aber eine Ausführung, bei der die Walze um die Verschiebeachsen zweier koaxialer Kolben drehbar gelagert ist und mit mindestens einer Abrollkurve über mindestens ein mit den Kolben verbundenes Lager abrollbar ist. Sowohl bei Ausführung mit einem Kolben als auch bei Ausführung mit zwei Kolben kann der Zylinder von der hohl ausgebildeten Walze gebildet sein. Vorzugsweise ist der eine oder sind die beiden Zylinder jedoch getrennt von der Walze ausgebildet, wodurch die verdrehsichere Führung der Kolben und das Einspeisen bzw. Abführen eines Fluids in den Zylinder erleichtert werden.

Auf verschiedene Weise kann sichergestellt sein, daß die Linearbewegung sämtlicher Kolben zu einer Rotationsbewegung umgesetzt wird. Falls zwei Kolben vorhanden sind, können diese mit den beiden Enden einer durch die Walze erstreckten Kolbenstange verbunden sein, so daß sie eine gleichlaufende Verschiebebewegung durchführen und die Kolben bei starrer Verbindung mit der Kolbenstange nicht kippen. Dann kann an mindestens einem Kolben ein quer zur Drehachse der Walze ausgerichtetes Lager vorhanden sein, auf dem die Abrollkurve abrollbar ist. Statt dessen kann an der Kolbenstange mindestens ein solches Lager angeordnet sein. Die Anordnung mindestens eines solchen Lagers am Kolben kommt insbesondere auch dann in Betracht, falls nur ein Kolben vorhanden ist, wobei eine Kolbenstange auch entfallen kann.

Das permanente Abrollen der mindestens einen Abrollkurve an dem mindestens einen Lager kann ebenfalls auf verschiedene Weisen sichergestellt sein. Falls nur ein Lager vorhanden ist, kann dieses beispielsweise mit zwei Abrollkurven zusammenwirken, die von den Flanken einer Nut gebildet sind, die über den Innenumfang der hohl ausgeführten Walze oder über den Außenumfang der Walze verläuft. Ein einziges Lager kann aber auch mit einer Abrollkurve zusammenwirken, die an einer Stirnseite der Walze vorhanden ist, wenn die Anlage des Lagers an der Abrollkurve auf andere Weise gesichert ist, beispielsweise durch eine den Kolben permanent in Richtung der Abrollkurve vorspannende Federkraft. Ein einziges Lager kann sowohl bei einer Ausführung mit einem Kolben als auch bei einer Ausführung mit zwei Kolben vorhanden sein. Bei einer Ausführung mit nur einem Kolben können aber auch zwei Lager vorhanden sein, die voneinander beabstandet am Kolben oder an einer Kolbenstange vorhanden sind, um mit Abrollkurven zusammenzuwirken, die von verschiedenen Nuten oder an verschiedenen Stirnseiten der Walze gebildet sind.

Falls zwei Kolben vorhanden sind, denen je ein Lager zugeordnet sind, die insbesondere an den beiden Kolben oder an einer diese verbindenden Kolbenstange angeordnet sind, können die Lager insbesondere an den Abrollkurven zweier - vorzugsweise nahe den Stirnseiten der Walze angeordneter - Nuten oder an den Stirnseiten der Walze geführt sein. Falls an den beiden Kolben angeordnete Lager in zwei Nuten eingreifen, kann eine die Kolben verbindende Kolbenstange auch entfallen.

Es ist möglich, daß sich die Kolben sowohl gleichlaufend als auch gegenläufig bewegen. Bei Verbindung der Kolben über eine Kolbenstange ist Gleichlauf der Kolben gegeben. Wenn die Kolben separat an Lagern in Nuten der Walze geführt und damit nur über die Walze miteinander verbunden sind, ist bei entsprechender Anordnung der Nuten auch eine gegenläufige Kolbenbewegung möglich.

Das mindestens eine Lager kann von einem Lagerbolzen gebildet sein, der am Kolben oder der Kolbenstange befestigt ist, und von einer auf dem Lagerbolzen angeordneten Rolle oder einem auf dem Lagerbolzen angeordneten Wälzlager, auf der oder auf dem die Abrollkurve reibungsarm abrollbar ist.

Sofern vorstehend von nur einem Lager die Rede ist, ist sowohl die Anordnung nur eines Lagers an einer Axialposition eines Kolbens oder einer Kolbenstange als auch die Anordnung einer Gruppe entsprechender Lager um dieselbe Axialposition des Kolbens oder der Kolbenstange gemeint. Sofern von zwei oder mehreren Lagern die Rede ist, ist die Anordnung zweier oder mehrerer Lager oder Gruppen von Lagern an verschiedenen Axialpositionen des Kolbens oder Kolbenstange gemeint. Dabei kann eine Gruppe von Lagern an einer Axialposition insbesondere durch koaxiale Lagerbolzen oder Abschnitte von Lagerbolzen ausgeführt sein, auf denen Rollen oder Wälzlager sitzen können.

Die geschlossene Abrollkurve mit ihrem in Axialrichtung der Walze hin- und hergehenden Verlauf ist vorzugsweise eine stetige Kurve. Sie kann so ausgestaltet sein, daß sie - von der Walze in einer Ebene abgewickelt - im wesentlichen die Form einer Sinuskurve oder eines Abschnittes davon hat. Dabei kann die Abrollkurve insbesondere eine vollständige Sinus-Wellenlänge oder ein ganzzahliges Vielfaches davon umfassen, je nachdem, wieviel Arbeitsspiele bzw. Arbeitszyklen des mindestens einen Kolbens bei einer Umdrehung der Walze durchgeführt werden sollen. Insbesondere bei größeren, langsam laufenden Motoren kann es vorteilhaft sein, daß eine Abrollkurve mehr als eine Sinus-Wellenlänge hat.

Der Verlauf der Abrollkurve kann deutlich von einem Sinus abweichen, wodurch es möglich ist, den Verlauf verschiedener Arbeitstakte der Hubkolbenvorrichtung zu beeinflussen, beispielsweise durch verschieden steile Kurvenflanken.

Bei einer Hubkolbenvorrichtung, die zwei über eine Kolbenstange miteinander verbundene Kolben und zwei Lager aufweist, von denen entgegengesetzt gerichtete Abrollkurven abrollen, ist bei der Gestaltung der Abrollkurven der Durchmesser der Lager zu berücksichtigen. Aufgrund dieses Durchmessers liegen die beiden Lager, wenn sie sich nicht gerade an den Totpunkten der Abrollkurven befinden, mit verschiedenen Seiten bezüglich einer die Lager verbindenden Achse, an den Abrollkurven an. Dies kann zu einer Blockierung führen, falls die Abrollkurven genau sinusförmig sind. Durch einen etwas vom Sinus abweichenden Verlauf der Abrollkurven, der den Durchmessern der Lager Rechnung trägt, kann jedoch die Funktionsfähigkeit der Hubkolbenvorrichtung sichergestellt werden. Entsprechendes gilt für andere angestrebte Kurvenverläufe, die sich von vornherein vom Sinus unterscheiden.

Der mindestens eine Kolben kann insbesondere dadurch verdrehsicher im Zylinder geführt sein, daß ein Führungsbolzen oder -stift mit einer Längsnut zusammenwirkt. Der Führungsbolzen kann am Kolben oder an der Kolbenstange angeordnet sein und in eine Nut an der Innenseite des Zylinders oder eines Gehäuseabschnittes angreifen.

Umgekehrt kann der Führungsbolzen an dem Zylinder oder an einem Gehäuseabschnitt fixiert sein und sich die diesen führende Nut im Kolben oder in der Kolbenstange befinden. Des weiteren kann der Kolben längsverschieblich auf einer endseitig festgelegten Stange mit einem von der Kreisform abweichenden Querschnitt verdrehsicher geführt sein.

Bei einer Ausgestaltung kann ein Maschinenelement zur Übertragung einer Drehbewegung von oder auf die Walze drehfest mit der Walze verbunden sein. Das Maschinenelement kann zugleich eine Schwungmasse bilden. Vorteilhaft kann es als Zahnrad ausgeführt sein. Es kommt insbesondere aber auch eine Zahnriemenscheibe oder Riemenscheibe in Betracht.

Bei einer vorteilhaften Ausgestaltung ist die Walze zwischen zwei Lagern drehbar gelagert und/oder zentriert. Bei den Lagern kann es sich insbesondere um Wälzlager handeln, die beispielsweise als Kegelrollenlager, Tonnenlager oder Pendelrollenlager ausgeführt sein können. Die Innenringe der Wälzlager können an gegenüberliegenden Seiten des Maschinenelementes zur Übertragung der Drehbewegung abgestützt sein und die Außenringe der Wälzlager können in Innenstufen von Gehäuseabschnitten abgestützt sein.

Vorzugsweise sind mit zwei Zylindern oder Gehäuseabschnitten Flansche verbunden, die über Verschraubungen miteinander verspannt sind. Auf diese Weise können insbesondere die Wälzlager in ihren Sitzen gesichert sein. Zwischen den Zylindern oder zwischen den vorerwähnten Flanschen kann das Maschinenelement zur Übertragung einer Drehbewegung angeordnet sein bzw. vorstehen, um mit einem außen angeordneten Maschinenelement gekoppelt zu werden. Vorzugsweise ragt die Walze mit Endabschnitten in den oder die Zylinder hinein, in der oder in denen die Kolben gegebenenfalls laufen.

Der mindestens eine Kolben kann gemäß einer weiteren Ausgestaltung eine im Vergleich zur Länge der Walze relativ kurze Länge aufweisen.

Einige Vorteile der Hubkolbenvorrichtung, insbesondere in der Ausgestaltung als Verbrennungsmotor sind:
- Einfache Herstellbarkeit, da die meisten Teile rund sind.
- Geringe Herstellungskosten, da auf teure Teile wie z.B. Kurbelwelle verzichtet werden kann.
- Weniger bewegliche Teile wie z.B. Pleuelstangen, Kurbelwellen und Lager.
- Dadurch geräuschärmer.
- Kürzere Bauzeit.
- Geringere Reibung, da die Kolben kürzer sind bzw. weniger Teile verwendet werden.
- Dadurch kleine bzw. flachere Bauart möglich.
- Alle Nebenaggregate wie Ventilsteuerung, Einspritzpumpe, Düsen, Zündung und Anlasser können von herkömmlichen Motoren übernommen werden.
- Die Walze kann relativ einfach gegen eine Walze ausgetauscht werden, die eine andere Abrollkurve aufweist, beispielsweise mit zwei Sinus-Wellenlängen anstatt nur einer. Bei diesem Beispiel wird ein vollständiger Viertakt-Zyklus bei nur einer Walzenumdrehung absolviert, anstatt bei zwei Walzenumdrehungen.
- Die Hubkolbenvorrichtung ist anwendbar für neue Steuerungen. Da die Kolben starr sind, kann man die Kolben zur Walze hin abdichten und hat dadurch eine Vorverdichtung erreicht, die über Ventile im Kolbenboden oder Schlitze im Zylinder gesteuert werden, also eine bessere Spülung der Zylinder erreicht.
- Es können mehrere Hubkolbenvorrichtungen zusammenwirken, beispielsweise indem das Maschinenelement zur Übertragung der Drehbewegung verschiedener Hubkolbenvorrichtungen auf ein gemeinsames weiteres Maschinenelement zur Übertragung der Drehbewegung wirkt (z.B. zusammenwirkende Zahnräder).
- Im Gegensatz zu einer Kurbelwelle, bei der das Lager der Pleuelstange nur auf einem Kreis bewegt wird, kann die Abrollkurve bei der Hubkolbenvorrichtung individuell verlaufen.

Die Hubkolbenvorrichtung begünstigt zudem eine besonders vorteilhafte Steuereinrichtung für ein in den mindestens einen Zylinder einzuspeisendes bzw. daraus abzuführendes Fluid, beispielsweise ein Verbrennungsgas. Herkömmliche Verbrennungsmotoren haben eine aufwendige Gassteuerung, die eine Nockenwelle, Federn, Teller und Ventile benötigt, d.h. verhältnismäßig aufwendig ist.

Deshalb sieht eine Ausgestaltung der Erfindung eine Steuereinrichtung vor, die in einem Einströmkanal und in einem Ausströmkanal drehbar angeordnete Absperrorgane mit einer quer zur Drehachse erstreckten Durchlaßöffnung aufweist, die bei Ausrichtung auf den Einlaßkanal oder Auslaßkanal den Durchgang vom Einlaßkanal in den Zylinder oder vom Zylinder nach außen ermöglicht und ansonsten sperrt. Dabei können die Absperrorgane insbesondere konisch ausgeführt sein. Sie können über ein Getriebe mit der Walze gekoppelt sein. Das Getriebe kann insbesondere Wellen aufweisen, die parallel zu dem Zylinder erstreckt sind, einenends mit den Absperrorganen drehfest verbunden sind und anderenends über ein Untergetriebe mit der Walze gekoppelt sind, um die Drehbewegung der Walze auf die Welle zu übertragen. Das Untergetriebe kann insbesondere ein Zahnradgetriebe sein. Dieses kann ein drehfest mit der Walze verbundenes Zahnrad und drehfest mit den Wellen verbundene Zahnräder haben, wobei das erstgenannten Zahnrad mit den beiden letztgenannten Zahnrädern kämmt.

Vorteilhaft können die Einström- und Ausströmkanäle tangential in den Zylinder münden, um eine Wirbelbildung des Fluids im Innenraum des Zylinders zu bewirken und das Fluid vorteilhaft aus diesem Wirbel wieder abzuziehen. Hierdurch ist eine schnellere Spülung des jeweiligen Zylinders erreichbar.

Gemäß einer weiteren Ausgestaltung kann eine Vorverstellung der Steuereinrichtung durch eine Fliehkraftregelung erfolgen, die insbesondere einem drehfest mit der Antriebswelle verbundenen Zahnrad zugeordnet sein kann.

Vorteile der Steuereinrichtung sind insbesondere:
- Da nur runde Teile vorhanden sind, ist sie einfach und kostengünstig in der Herstellung.
- Es sind hohe Drehzahlen möglich, da nur drehende Teile vorhanden sind.
- Die Strömung des Fluids ist günstiger, da keine Ventile im Wege sind, die Strömungsumlenkungen zur Folge haben.
- Schnellere und bessere Füllung des Zylinders.

Die erfindungsgemäße Hubkolbenvorrichtung kann insbesondere als Verbrennungsmotor ("Schmidt-Motor"), Kompressor oder Generator (mit Magnet, Spulen und Kollektor am Schwungrad und Gehäuse) ausgestaltet sein.

Die Erfindung wird nachfolgend anhand der anliegenden Zeichnungen von Ausführungsbeispielen näher erläutert. In den Zeichnungen zeigen:
Fig. 1 einen Verbrennungsmotor in einem horizontalen Längsschnitt;
Fig. 2 denselben Verbrennungsmotor in einem vertikalen Längsschnitt;
Fig. 3 denselben Verbrennungsmotor mit Lagern an der Kolbenstange in einem horizontalen Längsschnitt mit Hubmaß;
Fig. 4 Abrollkurven der Walze desselben Verbrennungsmotors abgewickelt mit zugeordneten Kolben in grobschematischer Darstellung;
Fig. 5 einen weiteren Verbrennungsmotor mit Lagern an den Kolben im horizontalen Längsschnitt;
Fig. 6 denselben Verbrennungsmotor in einer Seitenansicht;
Fig. 7 Walze desselben Verbrennungsmotors mit zugeordneten Wälzlagern in der Draufsicht;
Fig. 8 dieselbe Walze mit Wälzlagern in einem Längsschnitt;
Fig. 9 dieselbe Walze in einer Seitenansicht;
Fig. 10 Zylinder desselben Verbrennungsmotors im horizontalen Längsschnitt;
Fig. 11 Kolben desselben Verbrennungsmotors in der Draufsicht;
Fig. 12 dieselben Kolben in der Vorderansicht;
Fig. 13 Verbrennungsmotor mit neuartiger Gassteuerung in Vorderansicht;
Fig. 14 derselbe Verbrennungsmotor in Seitenansicht;
Fig. 15 derselbe Verbrennungsmotor in der Draufsicht;
Fig. 16 derselbe Verbrennungsmotor von der anderen Seite gesehen;
Fig. 17 Elemente der Gassteuerung desselben Verbrennungsmotors in Vorderansicht;
Fig. 18 dieselben Elemente in Seitenansicht;
Fig. 19 dieselben Elemente in der Draufsicht;
Fig. 20 dieselben Elemente von der anderen Seite gesehen;
Fig. 21 Zylinderkopf desselben Verbrennungsmotors in der vergrößertem Horizontalschnitt.

Bei der nachfolgenden Beschreibung verschiedener Ausführungsbeispiele sind übereinstimmende Elemente mit denselben Bezugsziffern versehen.

Der Verbrennungsmotor gemäß Fig. 1 bis 3 hat eine Walze 1, auf der mittig ein Zahnrad 2 angebracht ist, das zur Übertragung der von dem Verbrennungsmotor erzeugten Drehbewegung bzw. Kraft dient. Auch kann das Zahnrad 2 mit einem elektrischen Anlasser gekoppelt sein. Die Walze 1 ist zwischen zwei Zylindern 3 drehbar gelagert, wobei sie in einen erweiterten Anfangsbereich des Hohlraumes der Zylinder 3 eingreift. Die Zylinder 3 enden vor den beiden Flanken des Zahnrades 2, welches außen über die Zylinder 3 vorsteht.

Auf beiden Stirnseiten der Walze 1 ist jeweils eine Abrollkurve 4 vorhanden, die - abgewickelt - etwa den Verlauf eines Abschnittes einer Sinuskurve hat (vgl. Fig. 4). Die Abrollkurven 4 können beispielsweise gefräst sein.

Die Walze 1 und das Zahnrad 2 werden durch zwei Lager 5 zentriert. Die Lager 5 sind mittels Gewindebuchsen 6, die auf die Außenseiten der Walzen geschraubt sind, gegen die Flanken des Zahnrades 2 gespannt. Die Außenringe der Lager 5 stützen sich in Innenstufen 7 an den inneren Enden der Zylinder 3 ab.

Die Walze 1 ist hohl ausgebildet. Durch sie hindurch läuft eine Kolbenstange 8, an deren beiden Enden jeweils ein relativ kurzer Kolben 9 starr befestigt ist.

An der Kolbenstange 8 sind jeweils zwei Lagerbolzen 10 fest angebracht, an deren Enden jeweils ein Wälzlager 11 befestigt ist. Die beiden Lagerbolzen 10 sind in einem Abstand voneinander so an der Kolbenstange 8 befestigt, daß die Abrollkurven 4 an den Stirnseiten der Walze 1 zwischen den Wälzlagern 11 eingespannt bzw. von diesen abrollbar sind.

Damit die Walze 1 sich dreht und nicht die Kolbenstange 8, wird die Kolbenstange 8 durch zwei Führungsbolzen 12, die außerhalb der Lagerbolzen 10 sitzen, mit endseitigen Wälzlagern 13 in Nuten 14 geführt, die in der Innenwand der Zylinder 3 ausgebildet sind, beispielsweise dort eingefräst sind.

Die beiden Zylinder 3 werden an ihren außen liegenden Stirnseiten durch ein im wesentlichen U-förmiges Gehäuse 15 gehalten. Dieses hat in den beiden vertikalen Gehäusewänden in Höhe der Zylinder 3 angeordnete Öffnungen 16 für den Eintritt und Austritt des Verbrennungsgases und Zündkerzen 17.

Dieser Verbrennungsmotor funktioniert wie folgt:

Wenn auf der Außenseite des (in der Zeichnung) linken Kolbens 9 die Verbrennung stattfindet, bewegt sich die Kolbenstange 8 nach rechts. Der Lagerbolzen 10 auf der linken Seite drückt mit den endseitigen Wälzlagern 11 gegen die geneigten Flanken der Abrollkurve 4, wodurch die Walze 1 in Drehbewegung versetzt wird. Das Zahnrad 2 dient sowohl der Übertragung der Drehbewegung als auch als Schwungmasse.

Gleichzeitig läuft auf der rechten Seite der Walze 1 der Lagerbolzen 10 mit den Wälzlagern 11 auf der Flanke der dort ausgebildeten Abrollkurve 4 nach außen, so daß der Kolben 9 auf der rechten Seite verdichtet.

Nach der Verdichtung erfolgt auf der Außenseite des rechten Kolbens 9 die Verbrennung. Infolgedessen bewegt sich die Kolbenstange 8 nach links und der rechte Lagerbolzen 10 drückt mit den Wälzlagern 11 auf die Flanke der rechten Abrollkurve 4. Die Walze 1 wird hierdurch weiter in Drehbewegung angetrieben.

Damit sich nur die Walze 1 und das Zahnrad 2 drehen und nicht die Kolben 9, werden letztere von den Führungsbolzen 12, die mit endseitigen Wälzlagern 13 in den Nuten 14 der Zylinder 3 laufen, an einer Drehbewegung gehindert.

Ausschlaggebend ist also, daß die von den Kolben 9 bewirkte Hubbewegung der Lagerbolzen 10 auf die Abrollkurven 4 der Walze 1 trifft und dort nur eine Drehbewegung zuläßt.

Zum besseren Verständnis der Arbeitstakte dient die Fig. 4. Da die Abrollkurven 4 jeweils vier Flanken haben, kommen auf eine Umdrehung der Walze 1 vier Takte (Ansaugen, Verdichten, Verbrennen und Ausströmen). Dabei arbeiten die einander gegenüberliegenden Kolben 9 die vier Takte zeitversetzt ab.

Grundsätzlich können die beiden Kolben 9 die vier Takte auch in einer anderen Weise zeitversetzt abarbeiten. Außerdem ist es grundsätzlich auch möglich, daß ein erfindungsgemäßer Verbrennungsmotor mit einem oder mehreren Kolben und Zylindern nach dem Zweitaktprinzip arbeitet.

Bei dem Ausführungsbeispiel von Fig. 5 bis 12 sind in einem ersten Unterschied zu dem vorangegangenen Ausführungsbeispiel die Lagerbolzen 10 mit den Wälzlagern 11 an den inneren Enden der Kolben 9 bzw. von Kolbenschäften 9' der Kolben 9 angeordnet. In den Kolbenschäften 9' ist die Kolbenstange 8 mit ihren Enden festgelegt.

Somit ist die Walze 1 zwischen den Lagerbolzen 10 bzw. den darauf gelagerten Wälzlagern 11 mit ihren Abrollkurven 4 so eingespannt, daß die Abrollkurven 4 auf den Wälzlagern 11 abrollen können.

In einem weiteren Unterschied zum vorangegangenen Ausführungsbeispiel sind in Längsrichtung verlaufende Nuten 18 in die Außenseiten der Kolbenschäfte 9' gefräst. In die Nuten 18 greifen von außen Führungsbolzen 19 ein, die von außen durch die Zylinder 3 eingeschraubt sind.

Ferner haben die Zylinder 3 an den einander zugewandten Enden Flansche 20, die mittels drei symmetrisch angeordneten Schraubverbindungen 21 miteinander verspannt sind.

Ein weiterer Unterschied zum Ausführungsbeispiel von Fig. 1 bis 4 ist, daß die Abrollkurven 4 an den beiden Stirnseiten der Walze 1 jeweils nur eine Sinus-Wellenlänge aufweisen. Infolgedessen werden die vier Arbeitstakte erst nach zwei Umdrehungen der Walze 1 absolviert.

Die Funktionsweise des Ausführungsbeispieles von Fig. 5 bis 12 entspricht der des Ausführungsbeispieles von Fig. 1 bis 4. Hier sorgen die auf den Kolbenschäften 9' angebrachten Lagerbolzen 10 mit den darauf angeordneten Wälzlagern 11 für eine Umsetzung der Hubbewegung der Kolben 9 in eine Drehbewegung der Walze 1. Dabei hindern die in die Zylinder 3 eingeschraubten Führungsbolzen 19 die Kolben 9 daran, mit zu rotieren.

Die Abweichung der Abrollkurven 4 von der idealen Sinusform, die aufgrund der Durchmesser der Wälzlager 11 vorhanden ist, ist in den Fig. 7 und 8 demonstriert.

Bei der Ausführung gemäß Fig. 13 bis 21 sind beidseitig des Schwungrades bzw. Zahnrades 2 Zahnräder 22 angeordnet, die ebenfalls drehfest mit der Walze 1 verbunden sind. Die Zahnräder 22 übertragen die Drehbewegung der Walze 1 auf die nach außen versetzten Zahnräder 23. Die Zahnräder 23 übertragen wiederum die Drehbewegung über Antriebswellen 24 auf konische Absperrorgane 25, die in Zylinderköpfen 26 angeordnet sind. Die Absperrorgane 25 haben quer verlaufende Durchgangsöffnungen 27, die durch Drehen der Absperrorgane 25 auf Einströmkanäle bzw. Ausströmkanäle 28 ausrichtbar sind.

Damit ist es durch Drehen der Absperrorgane 25 in den Zylinderköpfen 26 möglich, das Einströmen und das Ausströmen von Verbrennungsgasen in bzw. aus den Zylindern 3 zu steuern. Einström- und Ausströmkanäle 28 sind tangential auf den Hohlraum der Zylinder 3 ausgerichtet, um eine Wirbelbildung zu fördern.

Damit die konischen Absperrorgane 25 oder "Gassteuerköpfe" besser abdichten, sind sie überdies über Druckkanäle 29 mit dem Innenraum der Zylinder 3 verbunden.

Entsprechend der Arbeitstakte, in denen sich die Kolben 9 befinden, werden über das Kraft abgebende Zahnrad 22 und das Kraft aufnehmende Zahnrad 23 die Absperrorgane 25 so gesteuert, daß die Zylinder 3 im richtigen Zeitpunkt mit Verbrennungsgas befüllt und verschlossen bzw. die Abgase aus den Zylinder 3 ausgestoßen werden. Dabei haben die Zahnräder 22, 23 ein Übersetzungsverhältnis von 1 zu 4.

Damit die Absperrorgane 25 gut abdichten, sind sie konisch ausgeführt und haben eine relativ große Stirnfläche, die durch die Kanäle 29 mit dem Verbrennungsraum des Zylinders 9 verbunden sind.

## Patentansprüche

1. Hubkolbenvorrichtung mit mindestens einem Kolben (9), der in einem Zylinder (3) verdrehsicher geführt ist, einer um die Verschiebeachse des Kolbens (9) drehbar gelagerten Walze (1), die mindestens eine um ihre Drehachse erstreckte, geschlossene Abrollkurve (4) mit einem in Axialrichtung der Walze (1) hin- und hergehenden Verlauf aufweist, mindestens einem fest mit dem Kolben (9) verbundenen Lager (10, 11), das quer zur Drehachse der Walze (1) ausgerichtet ist und auf dem die Walze (1) mit der Abrollkurve (4) abrollbar ist, wodurch die Linearbewegung des Kolbens (9) in einer Rotationsbewegung der Walze (1) umwandelbar ist.

2. Hubkolbenvorrichtung nach Anspruch 1, bei der die Walze (1) drehbar um die Verschiebeachsen zweier koaxialer Kolben (9) angeordnet ist, welche Walze (1) mit mindestens einer Abrollkurve (4) auf mindestens einem mit den Kolben (9) verbundenen Lager (10, 11) abrollbar ist.

3. Hubkolbenvorrichtung gemäß Anspruch 2, bei der zwei Kolben (9) mit den beiden Enden einer durch die Walze (1) erstreckten Kolbenstange (8) verbunden sind.

4. Hubkolbenvorrichtung nach Anspruch 3, bei der an der Kolbenstange (8) und/oder an mindestens einem Kolben (9) mindestens ein quer zur Drehachse der Walze (1) ausgerichtetes Lager (10, 11) angeordnet ist.

5. Hubkolbenvorrichtung nach einem der Ansprüche 1 bis 4, bei der mindestens eine Abrollkurve (4) von mindestens einer Flanke mindestens einer Nut gebildet ist, die über den Innenumfang der hohlen Walze (1) oder über den Außenumfang der Walze (1) verläuft.

6. Hubkolbenvorrichtung nach einem der Ansprüche 1 bis 5, bei der die Walze (1) an beiden Stirnseiten jeweils eine Abrollkurve (4) aufweist.

7. Hubkolbenvorrichtung nach einem der Ansprüche 1 bis 6, bei der das mindestens eine Lager (10, 11) mindestens einen Lagerbolzen (10) und mindestens eine darauf angeordnete Rolle oder ein darauf angeordnetes Wälzlager (11) aufweist, auf der oder auf dem die mindestens eine Abrollkurve (4) abrollbar ist.

8. Hubkolbenvorrichtung nach einem der Ansprüche 1 bis 8, bei der die mindestens eine Abrollkurve (4) in einer Ebene abgewickelt im wesentlichen den Verlauf einer Sinuskurve hat.

9. Hubkolbenvorrichtung nach einem der Ansprüche 1 bis 8, bei der ein Maschinenelement (2) zur Übertragung einer Drehbewegung drehfest mit der Walze (1) verbunden ist.

10. Hubkolbenvorrichtung nach einem der Ansprüche 1 bis 9, bei der ein Zylinderkopf (26) des mindestens einen Zylinders (3) eine Steuereinrichtung für ein in den Zylinder (3) einzuspeisendes bzw. daraus abzuführendes Fluid hat, welche Steuereinrichtung in einem Einströmkanal (28) und in einem Ausströmkanal (28) drehbar angeordnete Absperrorgane (25) mit einer quer zur Drehachse erstreckten Durchlaßöffhung (27) aufweist, die bei Ausrichtung auf den Einströmkanal (28) oder Ausströmkanal (28) den Durchgang vom Einströmkanal (28) in den Zylinder (3) oder vom Zylinder (3) nach außen ermöglicht und bei Ausrichtung quer dazu sperrt.
